# FASCICULE DE BREVET EUROPEEN

(11) **EP 0 528 735 B1**
(45) Date de publication et mention de la délivrance du brevet: **12.04.1995**
(21) Numéro de dépôt: 92402311.2
(22) Date de dépôt: 20.08.1992
(51) Int. Cl.: H01R 13/453, H01R 13/645

(54) **Dispositif sélectif de connexion électrique muni d'un disque de sécurité et d'un disque complémentaire**
Selektive Vorrichtung für elektrische Verbindung, welche mit einer Sicherheitsscheibe und einer komplementären Scheibe ausgerüstet ist
Selective device for electrical connection provided with a security disc and a complementary disc

(30) Priorité: 21.08.1991 FR 9110479
(43) Date de publication de la demande: 24.02.1993
(73) Titulaire: Société d'Exploitation des Procédés Maréchal S.E.P.M. (Société Anonyme), F-94417 SAINT-MAURICE cedex (FR)
(72) Inventeur: Marechal, Gilles, F-75004 Paris (FR); Bienvenu, Didier, F-95420 Banthelu (FR)
(74) Mandataire: Chambon, Gérard

(56) Documents cités:
- EP-A- 0 093 628
- EP-A- 0 097 749
- DE-A- 2 608 622
- FR-A- 1 448 070
- FR-A- 2 270 696

## Description

L'invention concerne les dispositifs de connexions électriques du type comportant une fiche à contacts multiples destinés à venir en prise avec les contacts correspondants d'un socle.

Il est connu, notamment par le brevet français 1448070 et son addition n° 90457 déposés au nom du même titulaire, de réaliser un tel dispositif de manière telle qu'avec un modèle unique de socle et de fiche, toujours connectés selon le même plan de branchement, il soit impossible d'associer deux éléments non connectables de par la nature des courants correspondant à chacun d'eux. C'est-à-dire qu'avec un tel dispositif, si une fiche pénètre dans un socle, c'est que le socle peut lui fournir le courant qu'elle utilise et qu'inversement si une fiche ne peut pénéter dans un socle, c'est que ce dernier ne peut fournir le courant nécessaire.

Comme dans le brevet déjà cité, l'invention vise principalement mais non exclusivement le cas d'un socle à quatre contacts ou pôles répartis sur une circonférence et, éventuellement, un contact de terre placé au centre.

Chacun des deux éléments, fiche et socle, est constitué par un carter et un support isolant de contacts monté de manière réglable en orientation relative par rapport audit carter tandis que les carters des deux éléments portent des moyens conjugués de guidage et de verrouillage par rotation aménagés pour que la jonction de ces éléments ne puisse être réalisée que dans une seule position angulaire relative.

La différenciation des socles alimentés de façons différentes (par exemple: triphasé 500 volts, triphasé 380 volts, monophasé 110 volts, monophasé 24 volts, etc...) et des fiches correspondantes est réalisée en affectant à chaque courant nominal une position angulaire relative déterminée du support de contact dans son carter. Lorsque le nombre de ces positions relatives différentes est suffisant (de l'ordre de vingt), c'est-à-dire au moins égal au nombre des courants industriels normalement utilisés, il est possible de fixer une fois pour toutes la position correspondant à un courant déterminé et d'établir ainsi un système de normalisation valable pour l'ensemble de l'industrie.

En outre, un disque de sécurité en matière isolante est monté pivotant sur le socle de manière à pouvoir être entraîné en rotation par la fiche, de façon coaxiale à la circonférence des contacts, lors du verrouillage de ladite fiche sur ledit socle. Ce disque de sécurité est muni d'ajours destinés à être traversés par les contacts de la fiche, répartis sur une circonférence superposée à celle des contacts et disposés de manière telle, qu'en fin de rotation de verrouillage seuls certains emplacements de contacts soient découverts, des moyens étant prévus pour que ce disque de sécurité soit verrouillé, lors de la disjonction de la fiche et du socle, dans une position initiale dans laquelle tous les contacts sont masqués.

Dans les dispositifs connus, le disque de sécurité est verrouillé dans la position initiale choisie en mettant en prise au moins un bec porté par une rondelle de sécurité entourant le support de contact avec l'une d'une pluralité d'encoches réparties à la périphérie du disque, la rondelle étant sollicitée vers le disque par un moyen élastique et immobilisée en rotation par des moyens de guidage. La rondelle est repoussée par la fiche lors de l'introduction de cette dernière sur le socle, ce qui permet de déverrouiller le disque de sécurité. Selon le brevet FR 2212655 au nom du même titulaire, l'encoche qui correspond à la bonne position initiale selon le courant nominal désiré peut être avantageusement débouchée seulement lors du montage initial.

Un tel mode de réalisation présente certains inconvénients qui proviennent du fait que le disque de sécurité a une double fonction: masquer tous les emplacements de contact en position initiale, et découvrir des emplacements de contact prédéterminés en position finale de connexion.

C'est pourquoi le brevet Français 2270696 toujours au nom du même déposant, et pui montre toutes les caractéristiques du préambule de la revendication 1, préconise de dissocier les deux fonctions au moyen d'un second disque, dit complémentaire, en matière isolante, qui est monté pivotant sur le socle coaxialement au disque de sécurité et qui est aménagé de façon à être entraîné en rotation en même temps que ce dernier entre la position initiale et la position finale de connexion, ledit disque complémentaire étant muni d'ajours en nombre égal à celui des emplacements de contact sur le socle et répartis de la même façon que ces derniers, tandis que la position angulaire relative du socle et du disque complémentaire est telle que lesdits ajours viennent en regard desdits emplacements de contact en position finale.

Ainsi le disque complémentaire est destiné à masquer la totalité des emplacements de contact en position initiale tandis que le disque de sécurité conserve sa fonction de sélection des emplacements de contact à découvrir en position finale.

Le disque complémentaire comporte dans ce système connu deux encoches diamètralement opposées et le disque de sécurité une pluralité de cavités réparties sur son pourtour.

La position initiale des deux disques est assurée par deux becs en saillie sur une rondelle de sécurité, dont il a déjà été question ci-avant à propos du mode de réalisation à disque unique, lesdits becs étant destinés à s'engager à la fois à travers les encoches du disque complémentaire et dans deux des cavités du disque de sécurité.

On comprend que la position initiale du disque complémentaire est toujours la même, alors que celle du disque de sécurité est choisie au moment du montage, en fonction du courant nominal désiré.

Toutefois il est clair aussi que cette position initiale des disques par rapport au socle est immuable et ne correspond donc qu'à un seul courant, alors qu'elle n'est en outre connue que par le monteur initial.

Ceci est d'autant plus gênant que l'installateur teste généralement ses branchements, et pour cela il agit sur la rondelle par tout moyen approprié en guise de fiche, pour déverrouiller les disques et pour découvrir les contacts en les faisant tourner. De la sorte au cours de la manoeuvre de remise en place le risque de choisir une autre cavité pour le disque de sécurité, en modifiant ainsi la position relative des deux disques, n'est pas nul.

C'est pourquoi les inventeurs ont imaginé un moyen pour pouvoir modifier par une manoeuvre spéciale la position initiale du disque de sécurité en indiquant en même temps, sans risque d'erreur, la nature du courant affecté au dispositif de connexion.

C'est ainsi que l'invention propose un dispositif du type ci-avant mentionné, entre autre pourvu d'un disque de sécurité, d'un disque complémentaire et d'un système de verrouillage de la position initiale du disque, qui s'efface lors de l'introduction de la fiche dans le socle, ce dispositif étant notamment remarquable en ce que le système de verrouillage n'agit que sur le disque complémentaire tandis que des moyens de blocage sont prévus entre le disque complémentaire et le disque de sécurité afin que ce dernier puisse être bloqué dans plusieurs positions angulaires préétablies relativement au disque complémentaire de manière telle que l'on puisse affecter à volonté une position initiale au disque de sécurité en agissant sur lesdits moyens de blocage.

Avatageusement au moins une partie des moyens de blocage est visible sur la face supérieure du disque de sécurité de telle sorte que cette partie visible, en fonction de sa position sur le disque, permet de connaître la nature du courant affecté au dispositif, puisque ledit courant dépend de la position initiale du disque de sécurité.

Cette double fonction des moyens de blocage est tout à fait intéressante, car non seulement il devient possible de modifier à volonté l'affectation du dispositif, mais le courant affecté est en outre tout de suite repérable.

De préférence, les moyens de blocage comportent un ergot monté en position angulaire fixe dans le disque complémentaire, et sollicité par des moyens élastiques vers le disque de sécurité pour venir coopérer avec des lumières ménagées sur ce dernier, de façon à pouvoir bloquer les deux disques entre eux selon plusieurs positions angulaires relatives repérables, tandis que ledit ergot peut être effacé à volonté en agissant sur lui à l'encontre de ses moyens élastiques, en vue de modifier la position initiale relative du disque de sécurité par rapport au disque complémentaire et donc par rapport au socle.

Selon un premier mode de réalisation, le support de contacts du socle comporte un logement destiné à recevoir une partie dudit ergot lorsque celui-ci est effacé de la lumière du disque de sécurité dans laquelle il se trouve, lorsque l'on désire modifier la position relative des disques.

Selon un autre mode de réalisation, l'ergot est entièrement aménagé dans le disque complémentaire dans lequel il peut s'escamoter. Avantageusement dans ce cas, l'ergot est disposé à l'extrémité d'un levier formant ressort.

Le disque de sécurité présente par exemple la forme d'un couvercle muni d'un rebord périphérique tourné vers le socle et qui vient recouvrir le disque complémentaire tandis que les lumières pour l'ergot se présentent sous la forme d'ajours.

Au contraire, selon un autre mode de réalisation, c'est le disque complémentaire qui est pourvu d'un rebord périphérique tourné à l'opposé du socle et dans lequel vient se loger le disque de sécurité tandis que les lumières pour l'ergot se présentent sous la forme d'encoches ménagées à la périphérie dudit disque de sécurité.

Pour permettre notamment à l'installateur de tester les contacts comme il a été dit ci-avant, et selon un mode de réalisation, le disque complémentaire et le support de contacts du socle sont pourvus de moyens conjugués pour assurer une amplitude de pivotement relatif de l'un par rapport à l'autre, limitée entre les positions respectivement initiale et finale de connexion de la fiche dans le socle, cette amplitude de pivotement correspondant en conséquence à l'angle de rotation prévu pour le verrouillage et le déverrouillage en rotation des carters de ladite fiche et dudit socle.

Ainsi, après un déverrouillage des disques, il est possible de les entraîner pour découvrir les contacts avant de revenir en position initiale, les rotations dans un sens et dans l'autre étant limitées par lesdits moyens conjugués.

Ces moyens de limitation comportent par exemple une saillie prévue sur le disque complémentaire ou respectivement le support de contacts du socle destinée à coopérer avec un évidement correspondant, en longueur d'arc de cercle, à l'amplitude souhaitée et qui est ménagé sur le support de contacts du socle ou respectivement le disque complémentaire.

En outre et de manière accessoire mais avantageuse pour un dispositif dont les disques de sécurité et complémentaire présentent chacun un ajour central destiné au passage de la fiche du contact terre, l'ajour central du disque de sécurité se prolonge par un élément tubulaire qui traverse l'ajour central du disque complémentaire pour venir s'encliqueter à l'intérieur du support isolant et maintenir les disques.

L'invention sera bien comprise à la lecture de la description qui va suivre et qui se réfère aux dessins annexés dans lesquels:
- la figure 1 est une vue en plan du socle d'un dispositif selon un premier mode de réalisation de l'invention, et dans une première position initiale verrouillée,
- la figure 2 est une coupe selon II-II de la figure 1,
- la figure 3 est une demi-coupe selon III de la figure 1,
- la figure 4 correspond à la figure 1 mais en position déverrouillée et après rotation des disques,
- la figure 5 est une coupe selon V-V de la figure 4,
- la figure 6 est une demi-coupe selon VI de la figure 4,
- la figure 7 est une vue en plan du socle d'un dispositif selon un second mode de réalisation de l'invention, et dans une première position initiale verrouillée,
- la figure 8 est une coupe selon VIII-VIII de la figure 7,
- la figure 9 est une coupe selon IX-IX de la figure 7,
- la figure 10 correspond à la figure 7 mais selon une position déverrouillée et après rotation des disques,
- la figure 11 est une coupe selon XI-XI de la figure 10 et,
- la figure 12 est une coupe selon XII-XII de la figure 10.

Il est clair que les dessins montrent deux modes de réalisation qui procèdent de la même invention, les moyens de blocage qui entraînent quelques modifications des disques étant basés sur le même principe. Il est d'ailleurs possible de mélanger certains éléments d'un mode de réalisation à l'autre. En fait, les différences proviennent essentiellement de problèmes techniques de fabrication dûs à des dimensions différentes selon la nature des puissances en jeu.

Par soucis de clarté, on référence les éléments identiques ou quasi-identiques par les mêmes numéros, tandis que les éléments voisins et de même fonction se différencient d'un mode de réalisation à l'autre par un "prime".

Le dispositif de connexion selon l'invention est composé d'un socle fixe 1 que l'on peut voir sur toutes les figures et d'une fiche mobile 2 (figures 5, 11 et 12).

Le socle 1 comporte lui-même un carter extérieur 3 renfermant un support isolant 4 dans lequel sont montés quatre contacts tels que 5 (figures 3, 6, 8 et 11) dénommés ci-après contacts du socle et un contact central de terre 6 (figures 2, 5, 8, 9, 11 et 12). La fiche comporte un carter extérieur 7 (vue en partie sur les figures 5, 6, 11 et 12) renfermant un support isolant, dans lequel sont montés des contacts électriques, et un contact central de terre (non représentés). Lorsque la fiche est éloignée du socle 1, un couvercle (non représenté) peut être rabattu sur celui-ci et verrouillé en position de fermeture par un verrou 8 (figures 1, 2, 4, 5, 7, 8, 10 et 11), lui-même maintenu par un ressort 9 (figures 2, 5, 8 et 11).

Les quatre contacts du socle sont disposés de façon standard et les emplacements des contacts de la fiche sont conjugués des contacts du socle, mais seuls sont équipés les contacts correspondant au courant nécessaire au circuit à alimenter.

Le support isolant 4 du socle et le support isolant de la fiche peuvent généralement prendre plusieurs positions relatives par rapport à leur carter respectif.

On associe ainsi une position relative déterminée à un courant déterminé par sa nature et sa tension efficace, par exemple 380 volts alternatif, 220 volts alternatif, 110 volts continu, 48 volts alternatif, 24 volts continu, etc.

Le carter 7 de fiche ne peut être introduit axialement dans le carter 3 du socle que dans une position angulaire bien déterminée, grâce à la présence, par exemple, d'un ergot, non représenté, solidaire d'un des deux carters, aménagé de manière que la mise en place complète de la fiche dans le socle se fasse en trois temps, à savoir: en premier temps, par une introduction de la fiche dans le socle en un mouvement de translation axiale, en deuxième temps, par une rotation relative des deux carters d'un certain angle qui amène les contacts de fiches en regard des contacts de socle, et enfin, un troisième temps de mise en prise effective des contacts consistant en une deuxième poussée axiale de la fiche dans le socle. Cette disposition est obtenue par exemple par un montage à baïonnette de tout type classique convenable.

Sur le support isolant 4 du socle, sont montés pivotants un disque de sécurité 10 (figures 1 à 6), 10′ (figures 7 à 12) et un disque complémentaire 11 (figures 1 à 6), 11′ (figures 7 à 12).

Le disque de sécurité 10 présente sensiblement la forme d'un couvercle muni d'un rebord 13 (figures 2, 3, 5 et 6) tourné vers le socle et qui vient recouvrir le disque complémentaire 11 tandis que c'est le disque complémentaire 11′ qui est au contraire muni d'un rebord périphérique 14 (figures 8, 9, 11 et 12) tourné à l'opposé du socle et dans lequel vient se loger le disque de sécurité 10′.

Le disque complémentaire 11, 11′ est muni d'un ajour central 15, 15′ (figures 2, 5, 8, 9, 11 et 12) et de quatre ajours tels que 16 et 16′ (figures 6 et respectivement 11) répartis exactement comme les contacts du socle et sur une circonférence de même rayon que la circonférence de répartition de ces derniers. Le disque de sécurité 10, 10′ comporte de façon connue, un ajour central 17, 17′ et une pluralité d'ajours (18a-18d; 18′a-18′d) situés sur une circonférence égale à la circonférence de répartition des contacts. Deux de ces derniers, 18c, 18d et 18′c, 18′d, sont des lumières oblongues pour les raisons évoquées dans le certificat d'addition précité.

Dans le mode de réalisation des figures 1 à 6, les disques 10 et 11 sont maintenus contre le support 4 par la tête du contact central de terre 6 qui sert, en même temps, de pivot auxdits disques.

Selon la variante du mode de réalisation des figures 7 à 12, l'ajour central 17′ du disque de sécurité 10′ se prolonge par un élément tubulaire 12 (figure 8, 9, 11 et 12) destiné à venir s'encliqueter à l'intérieur du support isolant 4 pour maintenir l'ensemble des disques 10′ et 11′ après avoir traversé l'ajour central 15′ du disque complémentaire 11′.

En outre, comme le montrent les dessins, le disque de sécurité 10, 10′ peut présenter une protubérance annulaire autour de son ajour central 17, 17′ qui vient se loger dans un évidement correspondant du disque complémentaire 11, 11′. Par ailleurs, selon le mode de réalisation des figures 1 à 6, une protubérance annulaire est également prévue dans le disque complémentaire 11′, qui vient se loger dans un évidement correspondant du support 4.

Les disques 10, 11 et respectivement 10′, 11′ sont entraînés en rotation par la fiche lors du verrouillage de la fiche sur le socle.

On comprend que le disque complémentaire 11, 11′ est destiné à masquer la totalité des contacts de socle lorsqu'il est dans sa position initiale.

Le positionnement initial du disque complémentaire 11, 11′ est assuré par un bec de verrouillage 19 (figures 2, 9 et 12) en saillie sur une rondelle de sécurité ou d'éjection 20 (figures 2, 3, 5, 6, 8, 9, 11 et 12).

La rondelle d'éjection 20 est immobilisée en rotation seulement, par rapport au support 4 du socle, par exemple par l'engagement d'au moins une languette dirigée axialement vers l'intérieur dans une rainure longitudinale 21 (figures 2, 5, 9 et 12) aménagée sur la surface latérale dudit support 4. C'est l'extrémité redressée à angle droit de la languette qui constitue par exemple le bec de verrouillage 19.

La rondelle 20 est sollicitée vers le disque 10, 10′ par exemple par un ressort 23 entourant le corps du support 4.

Le bec de verrouillage 19 est destiné à venir s'engager dans une encoche 24, 24′ (figures 2 et 9) ménagée dans le disque complémentaire 11, 11′.

Afin de bloquer les disques 10, 11 et respectivement 10′, 11′ selon diverses positions relatives, un ergot 25 (figures 1, 2, 4 et 5), 25′ (figures 7, 8 et 10) est monté en position angulaire fixe dans le disque complémentaire 11, 11′, et il est sollicité vers le disque de sécurité par des moyens élastiques dont il sera question ci-après, pour venir coopérer avec des lumières 26a-26f et respectivement 26′a-26′f ménagées sur ce dernier.

Etant donné les structures un peu différentes des disques 10, 11 d'une part et 10′, 11′ d'autre part, les lumières 26a à 26f du disque 10 sont des ajours tandis que les lumières 26′a à 26′f du disque 10′ se présentent sous la forme d'encoches ( disque 10′ pivotant dans le disque 11′).

En outre, l'ergot 25 du premier mode de réalisation se présente sous la forme d'un piston sollicité par un ressort 27 tandis que le disque complémentaire 11 est percé sous ledit ergot et que le support 4 comporte un logement 28 (figure 2) destiné à recevoir une partie dudit ergot lorsque celui-ci est effacé de l'ajour du disque de sécurité dans lequel il se trouve.

De manière un peu différente, l'ergot 25′ de l'autre mode de réalisation est entièrement aménagé dans le disque complémentaire 11′ dans lequel il peut s'escamoter comme le montre plus particulièrement la figure 8. Dans ce mode de réalisation l'ergot 25′ est disposé à l'extrémité d'un levier 29 (figure 8) formant ressort.

Toutefois, il est clair que si le premier mode de réalisation représenté est plus particulièrement destiné à de plus fortes puissances, certaines caractéristiques d'un mode de réalisation peuvent facilement être utilisées dans l'autre.

Par exemple, l'ergot 25 du premier mode de réalisation peut remplacer l'ergot 25′ du second mode avec ou non le logement 28 d'escamotage et vice-versa, etc.

Ainsi, on comprend que le disque 11, 11′ et donc l'ergot 25, 25′ occupent, par rapport au socle, une position initiale immuable déterminée au montage, tandis que le disque de sécurité peut occuper diverses positions angulaires initiales puisqu'il suffit d'abord d'effacer l'ergot 25, 25′ de la lumière 26a à 26f ou 26′a à 26′f qu'il occupe (par pression au moyen d'un outil ou autre), son autre extrémité venant dans le logement 28 du support 4 dans le cas du premier mode de réalisation, ou s'escamotant complètement dans le disque 11′ dans le second mode de réalisation, puis de tourner le disque 10, 10′ pour permettre audit ergot 25, 25′, de venir s'engager dans une autre lumière.

Les lumières 26a à 26f et respectivement 26′a à 26′f correspondent donc aux divers courants souhaités et leurs positions angulaires sont bien sûr choisies en conséquence.

Par ailleurs, l'ergot 25, 25′ étant visible sur la face supérieure du disque 10, 10′ (une couleur vive pouvant en outre être adoptée), la nature du courant correspondant à la lumière utilisée est mentionnée au voisinage de celle-ci (voir par exemple sur les figures 1, 4, 7 et 10 les indications 1, 2, 3, 1+N, 2+N, 3+N, DC).

A partir d'une position donnée (figures 1, 2, 3 d'une part, et 7, 8, 9 d'autre part), le disque de sécurité 10, 10′ étant bloqué dans la position par exemple 3+N, par l'ergot 25, 25′, tandis que la rondelle 20 verrouille par son bec 19 le disque 11, 11′, on enfonce dans un premier temps la fiche dans le socle de telle sorte que l'extrémité frontale du carter 7 de la fiche (figures 5, 6, 11, 12) repousse la rondelle 20 à l'encontre du resort 23. De la sorte, on dégage le bec 19 de l'encoche 24, 24′ (figures 2 et 5 et respectivement 9 et 12). La fiche est ensuite mue en rotation de telle sorte que les disques 10, 11 et respectivement 10′, 11′ entraînés par coopération des contacts de la fiche et des ajours des disques, dégagent les contacts voulus du socle.

Cette translation et rotation avec déverrouillage, correspond au passage des figures 1, 2, 3 aux figures 4, 5, 6 et respectivement des figures 7, 8, 9 aux figures 10, 11 et 12.

Par ailleurs, comme le montrent plus particulièrement les figures 1, 4, 7 et 10, pour assurer une limitation de l'amplitude de pivotement relatif des disques 10, 11; 10′, 11′ et du support 4, une saillie 30 est prévue sous le disque 11, 11′ (ou respectivement sur le support 4) qui est destinée à coopérer avec un évidement 31 correspondant, en longueur d'arc de cercle, à l'amplitude souhaitée et qui est ménagée sur le support 4 (ou respectivement sous le disque 11, 11′). L'amplitude de pivotement ainsi tolérée entre les positions respectivement initiale et finale de connexion correspond en conséquence à l'angle de rotation prévu pour le verrouillage et le déverrouillage en rotation des carters de la fiche et du socle.

## Revendications

1. Dispositif sélectif de connexion électrique comportant un socle (1) et une fiche (2) à contacts multiples destinés à venir en prise avec les contacts correspondants (5,6) du socle (1), chacun des deux éléments fiche et socle étant constitué par un carter (7,3) et un support isolant (4) de contacts, les carters (7,3) des deux éléments portant des moyens conjugués de guidage et de verrouillage par rotation, aménagés pour que leur jonction ne puisse être réalisée que dans une seule position angulaire relative, tandis qu'un disque de sécurité (10,10′) et un disque complémentaire (11,11′) en matière isolante, sont montés pivotants sur le socle de manière coaxiale à la circonférence des contacts, les disques étant munis d'ajours (15,16,17,18a-18d; 15′,16′,17′,18′a-18′d) destinés à être traversés par les contacts de la fiche, et étant aménagés de manière à être entraînés en rotation par la fiche, lors du verrouillage de cette dernière sur le socle, à partir d'une position initiale déterminée des disques pour que seuls certains emplacements de contacts soient découverts en fin de rotation, cette position initiale du disque de sécurité et du disque complémentaire étant verrouillée par un système de verrouillage (19, 20,23) qui s'efface lors de l'introduction de la fiche dans le socle, caractérisé en ce que le système de verrouillage (19,20,23) n'agit que sur le disque complémentaire (11,11′) tandis que des moyens de blocage (25,25′) sont prévus entre le disque complémentaire (11,11′) et le disque de sécurité (10,10′) afin que ce dernier puisse être bloqué dans plusieurs positions angulaires préétablies relativement au disque complémentaire (11,11′) de manière telle que l'on puisse affecter à volonté une position initiale au disque de sécurité (10,10′) en agissant sur lesdits moyens de blocage (25,25′).

2. Dispositif selon la revendication 1, caractérisé en ce qu'au moins une partie des moyens de blocage est visible sur la face supérieure du disque de sécurité (10,10′) de telle sorte que cette partie visible, en fonction de sa position sur le disque, permet de connaître la nature du courant affecté au dispositif, puisque ledit courant dépend de la position initiale du disque de sécurité.

3. Dispositif selon l'une des revendications 1 et 2 caractérisé en ce que les moyens de blocage comportent un ergot (25,25′) monté en position angulaire fixe dans le disque complémentaire (11,11′), et sollicité par des moyens élastiques (27,29) vers le disque de sécurité (10,10′) pour venir coopérer avec des lumières (26a-26f et 26′a-26′f) ménagées sur ce dernier, de façon à pouvoir bloquer les deux disques entre eux selon plusieurs positions angulaires relatives repérables, tandis que ledit ergot (25,25′) peut être effacé à volonté en agissant sur lui à l'encontre de ses moyens élastiques, en vue de modifier la position initiale relative du disque de sécurité par rapport au disque complémentaire et donc par rapport au socle.

4. Dispositif selon la revendication 3 caractérisé en ce que le support (4) de contacts du socle comporte un logement (28) destiné à recevoir une partie dudit ergot (25′) lorsque celui-ci est effacé de la lumière du disque de sécurité (10) dans laquelle il se trouve, lorsque l'on désire modifier la position relative des disques.

5. Dispositif selon la revendication 3 caractérisé en ce que l'ergot (25′) est entièrement aménagé dans le disque complémentaire (11′) dans lequel il peut s'escamoter.

6. Dispositif selon la revendication 5 caractérisé en ce que l'ergot (25′) est disposé à l'extrémité d'un levier (29) formant ressort.

7. Dispositif selon l'une des revendications 3 à 6 caractérisé en ce que le disque de sécurité (10) présente la forme d'un couvercle muni d'un rebord périphérique (13) tourné vers le socle et qui vient recouvrir le disque complémentaire (11) tandis que les lumières pour l'ergot (25) se présentent sous la forme d'ajours (26a-26d).

8. Dispositif selon l'une des revendications 3 à 6 caractérisé en ce que le disque complémentaire (11′) est pourvu d'un rebord périphérique (14) tourné à l'opposé du socle et dans lequel vient se loger le disque de sécurité (10′) tandis que les lumières pour l'ergot (25′) se présentent sous la forme d'encoches (26′a-26′d) ménagées à la périphérie dudit disque de sécurité.

9. Dispositif selon l'une des revendications 1 à 8 caractérisé en ce que le disque complémentaire (11,11′) et le support (4) de contacta du socle sont pourvus de moyens conjugués pour assurer une amplitude de pivotement relatif de l'un par rapport à l'autre, limitée entre les positions respectivement initiale et finale de connexion de la fiche dans le socle, cette amplitude de pivotement correspondant en conséquence à l'angle de rotation prévu pour le verrouillage et le déverrouillage en rotation des carters de ladite fiche et dudit socle.

10. Dispositif selon la revendication 9 caractérisé en ce que les moyens conjugués de limitation de l'amplitude de pivotement comportent une saillie (30) prévue sur le disque complémentaire (11,11′) ou respectivement le support (4) de contacts du socle destinée à coopérer avec un évidement (31) correspondant, en longueur d'arc de cercle, à l'amplitude souhaitée et qui est ménagé sur le support (4) de contacts du socle ou respectivement le disque complémentaire (11,11′).

11. Dispositif selon l'une des revendications 1 à 10 dont le disque de sécurité (10′) et le disque complémentaire (11′) présentent chacun un ajour central (17′15′) destiné au passage de la fiche du contact terre, caractérisé en ce que l'ajour central (17′) du disque de sécurité se prolonge par un élément tubulaire (12) qui traverse l'ajour central (15′) du disque complémentaire pour venir s'encliqueter à l'intérieur du support isolant (4) et maintenir les disques.

## Patentansprüche

1. Selektive Vorrichtung für elektrische Verbindung mit einer Steckdose (1) und einem Stecker (2) mit mehreren Kontakten, die mit den entsprechenden Kontakten (5, 6) der Steckdose (1) in Eingriff bringbar sind, wobei jedes der beiden Bauteile Stecker und Steckdose von einem Gehäuse (7, 3) und einer isolierenden Kontakthalterung (4) gebildet ist und die Gehäuse (7, 3) der beiden Bauteile einander zugeordnete mittels Drehung wirksame Führungs- und Verriegelungsmittel tragen, die so angeordnet sind, daß ihre Verbindung nur in einer einzigen relativen Winkelposition bewirkt werden kann und eine Sicherheitsscheibe (10, 10′) und eine komplementäre Scheibe (11, 11′) aus Isoliermaterial an der Steckdose koaxial zur Kreislinie der Kontakte drehbar angebracht sind, und die Scheiben mit Durchbrechungen (15, 16, 17, 18a - 18d; 15′, 16′, 17′, 18′a - 18′d) versehen sind, durch die die Kontaktstifte des Steckers hindurchführbar sind, und die Scheiben so angeordnet sind, daß sie durch den Stecker bei der Verriegelung des letzteren am Sockel von einer bestimmten Ausgangsposition der Scheiben drehend mitgenommen werden, wobei am Ende der Drehung nur bestimmte Kontaktstellen freigelegt werden und diese Ausgangsposition der Sicherheitsscheibe und der komplementären Scheibe durch ein Verriegelungssystem (19, 20, 23) verriegelt ist, welches beim Einführen des Steckers in die Steckdose unwirksam gestellt wird, dadurch gekennzeichnet, daß das Verriegelungssystem (19, 20, 23) nur auf die komplementäre Scheibe (11, 11′) einwirkt, während die Arretiermittel (25, 25′) zwischen der komplementären Scheibe (11, 11′) und der Sicherheitsscheibe (10, 10′) vorgesehen sind, damit letztere in mehreren vorherbestimmten Winkelpositionen relativ zur komplementären Scheibe (11, 11′) festgelegt werden kann derart, daß man nach Bedarf der Sicherheitsscheibe (10, 10′) eine Ausgangsposition zuordnen kann, indem auf die Arretiermittel (25, 25′) eingewirkt wird.

2. Vorrichtung nach Anspruch 1, dadurch gekennzeichnet, daß wenigstens ein Teil des Arretiermittels an der Oberseite der Sicherheitsscheibe (10, 10′) sichtbar ist derart, daß dieser sichtbare Teil in Abhängigkeit von seiner Position auf der Scheibe die Art des Stromes erkennen läßt, der der Vorrichtung zugeordnet ist, da dieser Strom von der Ausgangsposition der Sicherheitsscheibe abhängt.

3. Vorrichtung gemäß einem der Ansprüche 1 und 2, dadurch gekennzeichnet, daß die Arretiermittel einen Stift (25, 25′) aufweisen, der in einer festen Winkelposition in der komplementären Scheibe (11, 11′) angebracht und durch elastische Mittel (27, 29) in Richtung auf die Sicherheitsscheibe (10, 10′) druckbeaufschlagt ist, um mit Öffnungen (26a - 26f und 26′a - 26′f) zusammenzuwirken, die an letzterer angebracht sind, derart, daß die beiden Scheiben zueinander in mehreren erkennbaren relativen Positionen arretiert werden können, während der Stift (25, 25′) im Bedarfsfall unwirksam gestellt werden kann, indem auf ihn gegen die Wirkung seiner elastischen Mittel eingewirkt wird, um die relative Ausgangsposition der Sicherheitsscheibe in Bezug auf die komplementäre Scheibe und damit in Bezug auf die Steckdose zu ändern.

4. Vorrichtung gemäß Anspruch 3, dadurch gekennzeichnet, daß die Halterung (4) der Steckdosenkontakte eine Ausnehmung (28) aufweist, die zur Aufnahme eines Teils des Stifts (25′) dient, wenn dieser aus der Öffnung der Sicherheitsscheibe (10) zurückbewegt wird, in welcher er sich befindet, wenn die relative Position der Scheiben geändert werden soll.

5. Vorrichtung gemäß Anspruch 3, dadurch gekennzeichnet, daß der Stift (25′) vollständig in der komplementären Scheibe (11′) angeordnet ist, in welche er sich zurückbewegen kann.

6. Vorrichtung nach Anspruch 5, dadurch gekennzeichnet, daß der Stift (25′) am Ende eines eine Feder bildenden Hebels (29) angeordnet ist.

7. Vorrichtung nach einem der Ansprüche 3 - 6, dadurch gekennzeichnet, daß die Sicherheitsscheibe (10) die Form eines Deckels aufweist, der mit einem Umfangsrand (13) versehen ist, der in Richtung auf die Steckdose weist, und der die komplementäre Scheibe (11) überdeckt, während die Öffnungen für den Stift (25) die Form von Durchbrechungen (26a - 26d) aufweisen.

8. Vorrichtung nach einem der Ansprüche 3 - 6, dadurch gekennzeichnet, daß die komplementäre Scheibe (11′) mit einem Umfangsrand (14) versehen ist, der von der Steckdose wegweist und in welchem die Sicherheitsscheibe (10′) aufgenommen ist, während die Öffnungen für den Stift (25′) als Ausnehmungen (26′a - 26′d) ausgebildet sind, die am Umfang der Sicherheitsscheibe angebracht sind.

9. Vorrichtung gemäß einem der Ansprüche 1 - 8, dadurch gekennzeichnet, daß die komplementäre Scheibe (11, 11′) und die Kontakthalterung (4) der Steckdose mit einander zugeordneten Mitteln versehen sind, um ein begrenztes Ausmaß der relativen Drehbewegung der einen in Bezug auf die andere zwischen Ausgangs-Verbindungsposition und End-Verbindungsposition des Steckers in der Steckdose zu gewährleisten, wobei dieses Ausmaß der Drehbewegung folglich dem vorgesehenen Drehwinkel für die drehende Verriegelung und Entriegelung der Gehäuse von Stecker und Steckdose entspricht.

10. Vorrichtung gemäß Anspruch 9, dadurch gekennzeichnet, daß die zusammenwirkenden Mittel zur Begrenzung des Ausmaßes der Drehbewegung einen Vorsprung (30) aufweisen, der an der komplementären Scheibe (11, 11′) bzw. an der Kontakthalterung (4) der Steckdose vorgesehen ist und mit einer Ausnehmung (31) zusammenwirkt, die im Kreisbogen dem gewünschten Ausmaß entspricht und an der Kontakthalterung (4) der Steckdose bzw. der komplementären Scheibe (11, 11′) angebracht ist.

11. Vorrichtung nach einem der Ansprüche 1 - 10, deren Sicherheitsscheibe (10′) und komplementäre Scheibe (11′) jeweils eine zentrale Durchbrechung (17′, 15′) aufweisen, die für den Durchgang des Erdkontaktsteckers vorgesehen ist, dadurch gekennzeichnet, daß die zentrale Durchbrechung (17′) der Sicherheitsscheibe sich in ein rohrförmiges Element (12) fortsetzt, welches die zentrale Durchbrechung (15′) der komplementären Scheibe durchsetzt, um mit dem Inneren der Isolierhalterung (4) eine Rastverbindung einzugehen und die Scheiben zu halten.

## Claims

1. Selective device for electrical connection comprising a base (1) and a plug (2) with multiple contacts designed to be engaged with the corresponding contacts (5, 6) of the base (1), each of the two elements plug and base being constituted by a casing (7, 3) and an insulating support (4) for contacts, the casings (7, 3) of the two elements bearing interacting means for guidance and for locking by rotation, disposed so that their junction can only be effected in a single relative angular position, while a safety disc (10, 10′) and a complementary disc (11, 11′) of insulating material are mounted pivoting on the base coaxial with the circumference of the contacts, the discs being provided with openings (15, 16, 17, 18a-18d; 15′, 16′, 17′, 18′a-18′d) designed for passage by the contacts of the plug, and being disposed so as to be entrained in rotation by the plug, when the latter is locked on the base, from a given initial position of the discs so that only certain contact locations are exposed at the end of rotation, this initial position of the safety disc and of the complementary disc being locked by a locking system (19, 20, 23) which retracts when the plug is introduced into the base, characterised in that the locking system (19, 20, 23) only acts on the complementary disc (11, 11′) while immobilising means (25, 25′) are provided between the complementary disc (11, 11′) and the safety disc (10, 10′) so that the latter can be immobilised in a plurality of pre-determined angular positions relative to the complementary disc (11, 11′) so that the safety disc (10, 10′) can be given an initial position at will by acting on said immobilising means (25, 25′).

2. Device according to claim 1, characterised in that at least one part of the immobilising means is visible on the upper face of the safety disc (10, 10′) so that this visible part, as a function of its position on the disc, indicates the nature of the current for which the device is set up since said current depends on the initial position of the safety disc.

3. Device according to one of claims 1 and 2, characterised in that the immobilising means comprise a detent (25, 25′) mounted in a fixed angular position in the complementary disc (11, 11′) and drawn by elastic means (27, 29) towards the safety disc (10, 10′) in order to cooperate with holes (26a-26f and 26′a-26′f) formed in the latter so as to be able to immobilise the two discs in relation to one another in a plurality of identifiable relative angular positions, while said detent (25, 25′) may be retracted at will by acting on it against its elastic means, in order to modify the relative initial position of the safety disc in relation to the complementary disc and hence in relation to the base.

4. Device according to claim 3, characterised in that the support (4) for contacts of the base comprises a housing (28) designed to receive a portion of said detent (25′) when the latter is retracted from the hole in the safety disc (10) in which it is located, when it is desired to modify the relative position of the discs.

5. Device according to claim 3, characterised in that the detent (25′) is entirely disposed in the complementary disc (11′) in which it can be retracted.

6. Device according to claim 5, characterised in that the detent (25′) is disposed at the end of a lever (29) forming a spring.

7. Device according to one of claims 3 to 6, characterised in that the safety disc (10) takes the form of a cover provided with a peripheral rim (13) turned towards the base and which covers the complementary disc (11) while the holes for the detent (25) take the form of openings (26a-26d).

8. Device according to one of claims 3 to 6, characterised in that the complementary disc (11′) is provided with a peripheral rim (14) turned in the opposite direction to the base and in which the safety disc (10′) is housed, while the holes for the detent (25′) take the form of notches (26′a-26′d) formed on the periphery of said safety disc.

9. Device according to one of claims 1 to 8, characterised in that the complementary disc (11, 11′) and the support (4) for contacts of the base are provided with interacting means to allow a relative pivoting range of the one in relation to the other, limited between the initial and final connection positions respectively of the plug in the base, this pivoting range corresponding as a result to the angle of rotation provided for rotational locking and unlocking of the casings of said plug and of said base.

10. Device according to claim 9, characterised in that the interacting means for limiting the pivoting range comprise a projection (30) provided on the complementary disc (11, 11′) or respectively the support (4) for contacts of the base designed to co-operate with a recess (31) corresponding, in the length of the arc of a circle, to the desired range and which is formed on the support (4) for contacts of the base or respectively the complementary disc (11, 11′).

11. Device according to one of claims 1 to 10, in which the safety disc (10′) and the complementary disc (11′) each exhibit a central opening (17′, 15′) designed for passage of the pin of the earth contact, characterised in that the central opening (17′) of the safety disc is extended by a tubular element (12) which passes through the central opening (15′) of the complementary disc in order to be engaged inside the insulating support (4) and hold the discs.
